# EUROPÄISCHE PATENTSCHRIFT

(11) **EP 0 188 404 B1**
(45) Veröffentlichungstag und Bekanntmachung des Hinweises auf die Patenterteilung: **17.08.1988**
(21) Anmeldenummer: 86890007.7
(22) Anmeldetag: 13.01.1986
(51) Int. Cl.: F02D 35/00

(54) **Anordnung zum Steuern und Regeln des Verstellweges der Regelstange einer Einspritzbrennkraftmaschine**
Device for controlling and regulating the operating range of a control rod in an injection combustion engine
Dispositif de commande et de régulation de la course de réglage d'un levier de commande de moteur à combustion à injection de carburant

(30) Priorität: 18.01.1985 DE 3501588
(43) Veröffentlichungstag der Anmeldung: 23.07.1986
(73) Patentinhaber: VOEST-ALPINE AUTOMOTIVE Gesellschaft m.b.H., A-4020 Linz (AT)
(72) Erfinder: Seibt, Artur, Dr. Ing., A-1040 Wien (AT)
(74) Vertreter: Matschnig, Franz, Dipl.-Ing.

(56) Entgegenhaltungen:
- EP-A- 0 101 850
- US-A- 4 385 602
- US-A- 4 391 244

## Beschreibung

Die Erfindung bezieht sich auf eine Anordnung zum Steuern und Regeln des Verstellweges der Regelstange der Kraftstoffversorgung einer Einspritzbrennkraftmaschine in Abhängigkeit von Betriebsgrößen, wie z. B. Drehzahl, Ladedruck Gaspedalstellung etc., die mit Hilfe von Meßwertgebern ermittelt werden, wobei die Signalleitungen der Meßwertgeber mit den Eingängen eines Mikrocomputers verbunden sind und mit dem Ausgang des Mikrocomputers über eine Stellgliedansteuerung ein auf die Regelstange wirkendes Stellglied, insbesondere ein Schrittmotor, verbunden ist, sowie mit einem Stromversorgungsteil für den Mikrocomputer, die Stellgliedansteuerung und dgl. mehr.

Kraftfahrzeuge mit Dieselmotoren besitzen zwar keinen Zündschlüssel im herkömmlichen Sinn, jedoch einen Hauptschalter, mit dessen Hilfe außer dem elektronischen Regler für die Einspritzung auch andere Verbraucher ein- bzw. ausgeschaltet werden können. Nach Abschalten mit dem Hauptschalter soll der Regler die Regelstange über ein Stellglied, z. B. einen Schrittmotor, in die Null-Lage bringen, damit auf diese Weise der Motor abgestellt wird.

Bei den bisher bekannten Anordnungen der eingangs genannten Art liegt der elektronische Regler in dem Hauptstromkreis, was jedoch zur Folge hat, daß nach Abschalten mittels des Hauptschalters das Stellglied stromlos wird, wodurch die Regelstange irgendwo, in einer undefinierten Stellung stehenbleibt. Daher war es erforderlich, ein Relais mit Abfallverzögerung vorzusehen, das nach Abschalten mit dem Hauptschalter den Regler noch eine zeitlang mit Strom versorgt, sodaß genügend Zeit für die Rückstellung der Regelstange in die Nullstellung bleibt (etwa 1 sec.). Bei dieser Anordnung sind die Kosten für das zusätzliche Relais ebenso nachteilig wie der Umstand, daß durch dieses Relais eine mögliche Fehlerquelle an einer entscheidenden Stelle des Fahrzeuges entsteht.

Die US-A-4 385 602 behandelt das Problem der Leerlaufregelung, wobei ein Schrittmotor, von einer Elektronik angesteuert, ein Leerlaufstellglied, z. B. eine Klappe in einem Luftbypass, bewegt.

Die Elektronik steuert die Klappe in Abhängigkeit von Ansaugluftmenge, Drehzahl, Kühlwassertemperatur, Schließstellungsanzeige der Hauptdrosselklappe etc.

Nach Öffnen des Zündschalters wird die Drosselklappe aus ihrer letzten Stellung heraus in die Nullage gebracht und daraufhin wieder in eine Mittellage zurückgeführt.

In dieser Lage wird der Schrittmotor angehalten und die Stromversorgung abgeschaltet. Als zweite Möglichkeit wird erwähnt, daß die Drosselklappe in die Offenlage gebracht wird und dort bleiben kann, oder aber daraufhin in eine etwas geschlossenere Lage gebracht wird, um eine zu hohe Drehzahl beim nächsten Start zu vermeiden.

Die beschriebene Steuerung soll verhindern, daß die Leerlaufdrosselklappe nach dem Abstellen des Motors in der geschlossenen Lage bleibt, da sie in dieser vereisen und unbeweglich werden könnte.

Der Motor wird jedoch nicht durch die Leerlaufdrosselklappe sondern durch den Zündschalter abgestellt. Das geht auch aus der ausdrücklichen Erwähnung hervor, daß die Leerlaufdrosselklappe nach Abschalten mittels des Zündschalters in ihre voll geöffnete Lage gebracht werden kann.

Ein Rückmelder wird hier nicht verwendet, im Gegenteil ein solcher soll ausdrücklich vermieden werden (Spalte 4, Zeilen 55, 56). Das Anlaufen einer bestimmten Stellung der Leerlaufdrosselklappe erfolgt nur zeitabhängig, nicht jedoch in Abhängigkeit von einem Rückmeldesignal.

Zielsetzung der US-A-4 391 244 ist es, die Nachteile einer vakuum- und bimetallgesteuerten, konventionellen Leerlaufregelung zu vermeiden. Die Ansteuerung einer Leerlaufdrosselklappe in einem Ansaugluftbypass erfolgt in gleicher Weise wie in der vorhin besprochenen US-4 385 602 desselben Anmelders. Es soll nach dem Abschalten durch den Zündschalter die Leerlaufklappe in die voll geöffnete Lage gebracht werden.

Da mit dem sich rasch bewegenden Schrittmotor Trägheitsprobleme auftreten, wird nach dem Abschalten der Zündung der Schrittmotor mit längeren Impulsen angesteuert, damit er nun die Klappe so langsam in die Offenstellung bewegt, daß ein Anhalten in der Offenstellung überhaupt möglich ist.

Der Schrittmotor ist nicht mit einem Rückmelder versehen, sondern die Anzahl der dem Schrittmotor vorgeschriebenen Schritte wird in einem Speicher abgespeichert. Aus dem Speicherinhalt wird auf die Lage des Schrittmotors bzw. der Drosselklappe geschlossen, was voraussetzt, daß der Schrittmotor tatsächlich die vorgegebenen Schritte durchführt. Ein auch nur vorübergehendes Klemmen des Schrittmotors oder der von ihm angetriebenen Teile führt daher zu einer Fehlinformation.

Es wird jedoch, wie bei der vorliegenden Erfindung, bei Vorliegen eines die Ausschaltstellung des Motorhauptschalters anzeigenden Signales von einem Mikrocomputer ein Rückstellsignal abgegeben, das den Schrittmotor langsamer als im Normalbetrieb in eine Nullstellung überführen soll. Die Stromversorgung erfolgt über den manuell betätigbaren Hauptschalter, dem ein Relaiskontakt parallelgeschaltet ist. Nach Öffnen des Hauptschalters bleibt dieser Relaiskontakt zunächst geschlossen und wird erste geöffnet, nachdem der oben erwähnte Speicher anzeigt, daß der Schrittmotor seine Nullage erreicht hat.

Es ist ein Ziel der Erfindung, eine Anordnung zu schaffen, die nach Abschalten des Hauptschalters das Rückstellen des Stellgliedes nicht nur ermöglicht, sondern unter allen Umständen sicherstellt.

Dieses Ziel läßt sich mit einer Anordnung der eingangs genannten Art erreichen, bei welcher die Merkmale des Patentanspruches 1 realisiert sind.

Dank der Erfindung ist es nicht mehr erforderlich, zwei Zeiten zu berücksichtigen, nämlich jene Zeit, welche die Regelstange benötigt, um in ihre Null-Lage zu kommen und die Abfallverzögerungszeit des bisher verwendeten Relais. Wenn etwa die Relaisverzögerung aus irgendeinem Grund, z. B. wegen der Alterung eines Kondensators, zu gering war, so blieb die Regelstange in einer undefinierten Lage stecken. Demgegenüber ist durch die Erfindung immer gewährleistet, daß die Stromversorgung für den Reglerteil erst dann abgeschaltet wird, wenn das Stellglied tatsächlich die Null-Lage erreicht hat.

Auf Grund der Motorcharakteristik wird bei Dieselmotoren eine Notabstellvorrichtung benötigt, die bei Auftreten irregulärer Betriebszustände ein sofortiges Herunterregeln des Motors über die Regelstange ermöglicht. Daher sieht eine Modifikation der Erfindung bei einer Anordnung mit einer hydraulisch, pneumatisch oder elektrisch betätigbaren Notabstellvorrichtung zur Nulldrosselung des Motors, insbesondere zur Unterbrechnung der Kraftstoffzufuhr vor, daß die Notabstellvorrichtung bei Vorliegen eines die Ausschaltstellung des Motorhauptschalters anzeigenden Signals oder eines von dem Mikrocomputer abgebbaren Notsignals aktivierbar ist und der mit der Signalleitung eines Drehzahlgebers verbundene Mikrocomputer bei Vorliegen eines die Null-Drehzahl des Motors anzeigenden Signals zur Abgabe des Rückstellungssignals an die Stellgliedansteuerung eingerichtet ist.

Auf diese Weise ist gewährleistet, daß die Stromversorgung für den Reglerteil abgeschaltet wird, wenn die Regelstange und das Stellglied in ihre Null-Lagen gebracht sind, unabhängig davon, ob dies zuerst über die Notabstellvorrichtung oder auf anderem Weg erfolgt.

Die Erfindung samt ihren weiteren Vorteilen ist im folgenden an Hand eines Ausführungsbeispiels näher erläutert, das in der Zeichnung veranschaulicht ist. Diese zeigt eine erfindungsgemäße Anordnung in einem Blockschaltbild.

Wie aus dem Blockschaltbild ersichtlich, weist ein Motor 1, z. B. ein Dieselmotor, eine Regelstange 2 auf, welche zur Steuerung der Einspritzpumpe oder der Pumpedüsen des Motors dient. Im normalen Betrieb kann die Regelstange 2 mittels eines elektromechanischen Stellgliedes 3, z. B. eines Schrittmotors, betätigt und hiedurch die eingespritzte Kraftstoffmenge zwischen der Nullmenge und einer bestimmten Höchstmenge (Vollgas) variieren.

Weiters ist eine Notabstellvorrichtung 4 vorgesehen, die gleichfalls an der Regelstange 2 angreift. Diese Notabstellvorrichtung kann hydraulisch, pneumatisch oder elektromechanisch arbeiten ; sie stellt nach ihrer Aktivierung unverzüglich die Regelstange 2 in deren Null-Lage, und zwar unabhängig von der jeweiligen Position des Stellgliedes, wodurch die Treibstoffzufuhr zum Motor 1 völlig unterbrochen wird.

Die Notabstellvorrichtung befindet sich in Ruhestellung, solange an ihrer Steuerleitung e Spannung liegt und sie wird aktiviert, sobald diese Spannung auf Null geht. Die Aktivierung bei der Eingangsspannung Null erfolgt aus Sicherheitsgründen, da die Notabstellvorrichtung u. a. bei Stromausfall sofort in Tätigkeit treten muß.

Es sei erwähnt, daß die Notabstellvorrichtung nicht notwendigerweise auf die Regelstange wirken muß. Vielmehr ist es auch bekannt, daß die Notabstellvorrichtung bei Aktivierung ein Zweiwegventil umschaltet, wodurch der Kraftstoff durch die Kraftstoffpumpe nicht mehr zu der Einspritzpumpe bzw. zu den Pumpedüsen gefördert sondern vielmehr von dort abgesaugt wird, was natürlich gleichfalls zum Stillstand des Motors führt.

Zur Regelung ist ein elektronischer Regler 5 vorgesehen, der im wesentlichen einen Stromversorgungsteil 6, einen Mikrocomputer 7 und eine Stellgliedansteuerung 8 aufweist.

Die Signalleitung 1, verschiedener, nicht dargestellter Meßwertgeber, die z. B. den Ladedruck, den Luftdruck, die Gaspedalstellung etc. erfassen, sind den Eingängen des Mikrocomputers 7 ebenso zugeführt, wie die Signalleitung r eines mit dem Stellglied 3 gekoppelten Rückmelders 9 und wie die Signalleitung n eines Drehzahlgebers 10 des Motors 1.

Die Stromversorgung der Anordnung erfolgt über die Kraftfahrzeugbatterie 11 mit der Batteriespannung U_{B}, wobei der Stromversorgungsteil 6 über eine Leitung 12 ständig an der Batteriespannung liegt. Die Batterie 11 ist über einen Motorhauptschalter 13 mit einer Hauptleitung 14 verbunden, an die verschiedene, nicht gezeigte Verbraucher angeschlossen sein können.

Von der Hauptleitung 14 führt eine Signalleitung d zu einem Eingang x des Stromversorgungsteils 6 und eine Signalleitung a zu einem Eingang des Mikrocomputers 7. Der Stromversorgungsteil 6 besitzt eine oder mehrere Ausgangsleitungen 15, über die einzelne Schaltungsteile des Reglers 5, z. B. der Mikrocomputer 7 und die Stellgliedansteuerung 8, mit stabilisierten Speisespannungen versorgt werden. Die Ausgangsspannung des Stromversorgungsteils kann in Abhängigkeit von den Spannungen an zwei Steuereingängen x, y ein- bzw. ausgeschaltet werden. Eine Ausgangsleitung c des Mikrocomputers führt zu einem zweiten Eingang y des Stromversorgungsteils 6, eine weitere Ausgangsleitung zu einem Eingang eines der Notabstellvorrichtung 4 bzw. deren Steuerleitung e vorgeschalteten UND-Gliedes 16, dessen zweiter Eingang über eine Signalleitung g mit der Hauptleitung 14 verbunden ist, und ein Ausgang führt über eine Signalleitung b zu dem Eingang der Stellgliedansteuerung 8, die über eine Leitung h mit dem Stellglied 3 verbunden ist.

Die Funktion der erfindungsgemäßen Anordnung sowie weitere Schaltungsmerkmale werden zunächst unter Außerachtlassung der Notabstellvorrichtung beschrieben.

Im normalen Betrieb verarbeitet der Mikrocomputer 7 die ihm zugeführten Signale und Meßwerte und wirkt dementsprechend über die Stellgliedansteuerung 8 auf das Stellglied 3, wodurch die Regelstange 2 verstellt wird. Die Lage des Stellgliedes 3, z. B. die jeweilige Winkellage der Achse eines Schrittmotors, wird über den Rückmelder 9 dem Mikrocomputer gemeldet.

Wird der Motorhauptschalter 13 ausgeschaltet, so erhält der Mikrocomputer 7 über die Signalleitung a ein Signal sₑ, nämlich ein Nullsignal, worauf er über die Signalleitung b ein Rückstellsignal s_{b} an die Stellgliedansteuerung abgibt, sodaß in der Folge mittels des Stellgliedes 3 die Regelstange 2 in ihre Null-Lage gebracht wird. Die Null-Lage des Stellgliedes 2 wird über die Signalleitung r dem Mikrocomputer 7 gemeldet, der daraufhin über die Signalleitung c ein die Nullage des Stellgliedes 3 anzeigendes Ausschaltsignal _{Sc} an den zweiten Eingang y des Stromversorgungsteils 6 abgibt, sodaß dieser die Spannungen an seiner Ausgangsleitung 15 abschaltet. Hiedurch wird auch die Stromversorgung des Mikrocomputers 7 unterbrochen.

Wie leicht ersichtlich, ist durch diese Anordnung gewährleistet, daß die Stromversorgung des Reglers 5 erst dann unterbrochen wird, bis sich die Regelstange tatsächlich in ihrer Null-Lage befindet. Wird der Motorhauptschalter 13 neuerlich eingeschaltet, so gelangt über die Signalleitung d ein Einschaltsignal s_{d} an den Steuereingang x des Stromversorgungsteils 6, der nun zu arbeiten beginnt und den Regler 5, somit auch den Mikrocomputer 7 mit Spannung versorgt. Wie gefordert, befindet sich beim Einschalten die Regelstange 2 in ihrer Null-Lage.

Im weiteren wird die Erfindung im Zusammenhang mit der Verwendung einer Notabstellvorrichtung 4 beschrieben. Da Dieselmotoren bei Vorliegen gewisser kritischer Betriebszustände über die zulässige Höchstdrehzahl hochdrehen - und zwar bis zur Zerstörung des Motors - muß dafür Sorge getragen werden, daß im Notfall eine sofortige Drosselung des Motors erfolgt. Hiezu ist eine Notabstellvorrichtung 4 vorgesehen, deren prinzipielle Wirkungsweise bereits weiter oben erläutert wurde. Solange an der Steuerleitung e der Notabstellvorrichtung 4 Spannung liegt, bleibt diese in Ruhelage, bei Wegfall der Spannung wird sie hingegen aktiviert und stellt - im Ausführungsbeispiel über die Regelstange 2 - den Motor 1 ab.

Um jederzeig eine Kontrolle über die Funktionsfähigkeit der Notabstellvorrichtung zu erhalten, kann das Abstellen des Motors 1 prinzipiell über die Notabstellung erfolgen, was im folgenden erläutert wird und worauf die Erfindung bezug nimmt.

Im normalen Betrieb erfolgt die Betätigung der Regelstange 2 über das Stellglied 3, das von dem Mikrocomputer 7 über die Ansteuerung 8 gesteuert wird. Bei Abschalten mittels des Schalters 13 gelangt ein Null-Signal über die Signalleitung g an das UND-Glied 16, sodaß auch an der Steuerleitung e das Null-Signal auftritt und die Notabstellvorrichtung 4 aktiviert wird. Diese greift nun an der Regelstange 2 an und stellt sie in ihre Null-Lage, sodaß die Kraftstoffzufuhr zum Motor völlig unterbrochen wird. Das Stellglied 3 bzw. die Notabstellvorrichtung 4 sind mechanisch so mit der Regelstange 2 gekuppelt, daß die Notabstellung, d. h. die Rückstellung der Regelstange 2 in ihre Null-Lage, unabhängig von der jeweiligen Stellung des Stellgliedes 3 erfolgen kann.

Der Stillstand des Motors 1 wird über den Drehzahlgeber 10 und ein Signal _{Sn} auf der Signalleitung n an den Mikrocomputer 7 gemeldet (Null-Drehzahl). Der Mikrocomputer 7 ist dazu eingerichtet, auch bei Vorliegen dieses Signals ein Rückstellungssignal s_{b} über die Signalleitung b an die Stellgliedansteuerung 8 abzugeben. Daraufhin erfolgt auch die Rückstellung des Stellgliedes 3 in seine Null-Lage, die daraufhin mittels des Rückmelders 9 dem Mikrocomputer 7 gemeldet wird, worauf - wie bereits oben beschrieben - das Abschalten des Stromversorgungsteils 6 erfolgt und der Regler 5 stromlos wird.

Der Mikrocomputer 7 ist dazu eingerichtet, bei Vorliegen gewisser Betriebszustände, die z. B. zu einem Durchgehen des Motors führen könnten, ein Notsignal s_{f} (Null-Signal) über die Signalleitung f an das UND-Glied 16 abzugeben. Tritt dieser Fall ein, so erfolgt die Notabstellung in gleicher Weise wie zuvor im Zusammenhang mit dem Ausschalten des Schalters 13 beschrieben.

Es versteht sich, daß die Erfindung nicht nur im Zusammenhang mit Kraftfahrzeug-Motoren Anwendung finden kann, sondern ganz allgemein bei Motoren, seien es Stationärmotoren oder Motoren in Land-, Luft- und Wasserfahrzeugen.

## Patentansprüche

1. Anordnung zum Steuern und Regeln des Verstellweges der Regelstange der Kraftstoffversorgung einer Einspritzbrennkraftmaschine in Abhängigkeit von Betriebsgrößen, wie z. B. Drehzahl, Ladedruck Gaspedalstellung etc., die mit Hilfe von Meßwertgebern ermittelt werden, wobei die Signalleitungen (li) der Meßwertgeber mit den Eingängen eines Mikrocomputers (7) verbunden sind und mit dem Ausgang des Mikrocomputers über eine Stellgliedansteuerung (8) ein auf die Regelstange wirkendes Stellglied (3), insbesondere ein Schrittmotor, verbunden ist, sowie mit einem Stromversorgungsteil (6) für den Mikrocomputer (7), die Stellgliedansteuerung (8) und dgl. mehr, dadurch gekennzeichnet, daß der Mikrocomputer (7) bei Vorliegen eines die Ausschaltstellung des Motorhauptschalters (13) anzeigenden Signales (sₐ) zur Abgabe eines Rückstellsignales (s_{b}) an die Stellgliedansteuerung (8) eingerichtet ist, daß dem Stellglied (3) ein Rückmelder (9) zugeordnet und dieser über eine Signalleitung (r) mit einem Eingang des Mikrocomputers (7) verbunden ist, welcher zur Abgabe eines die Nullage des Stellgliedes (2) anzeigenden Ausgangssignales (s_{c}) eingerichtet ist und daß der Stromversorgungsteil (6) ständig an der Batteriespannung (U_{B}) gelegen ist und seine Ausgangsspannung bzw,. Ausgangsspannungen in Abhängigkeit von den Spannungen an zwei Steuereingängen (x, y) ein- bzw. ausschaltbar ist bzw. sind, wobei die Ausgangsspannung bzw. Ausgangsspannungen bei Vorliegen eines die Einschaltstellung des Motorhauptschalters (13) anzeigenden Signales (_{Sd}) an dem ersten Steuereingang (x) einschaltbar und bei Vorliegen des die Nullage des Stellgliedes (3) anzeigenden Signales (s_{c}) an dem zweiten Steuereingang (y) ausschaltbar ist bzw. sind.

2. Anordnung nach Anspruch 1, mit einer hydraulisch, pneumatisch oder elektrisch betätigbaren Notabstellvorrichtung zur Nulldrosselung des Motors, insbesondere zur Unterbrechnung der Kraftstoffzufuhr, dadurch gekennzeichnet, daß die Notabstellvorrichtung (4) bei Vorliegen eines die Ausschaltstellung des Motorhauptschalters (13) anzeigenden Signals (g) oder eines von dem Mikrocomputer (7) abgebbaren Notsignals (s_{f}) aktivierbar ist und der mit der Signalleitung eines Drehzahlgebers (9) verbundene Mikrocomputer (7) bei Vorliegen eines die Null-Drehzahl des Motors (1) anzeigenden Signals (sₙ) zur Abgabe des Rückstellungssignales (_{Sb}) an die Stellgliedansteuerung (8) eingerichtet ist.

## Claims

1. Arrangement for controlling and regulating the adjustment stroke of the control rod of the fuel supply of a fuel-injection internal-combustion engine as a function of operating values, such as rotational speed, boost pressure, accelerator position, etc., which are determined by measurement transducers, wherein the signal lines (li) of the transducers are connected to the inputs of a microcomputer (7), and an actuator (3), especially a stepping motor, acting on the control rod, is connected to the output of the microcomputer via an actuator drive (8), also with a power supply unit (6) for the microcomputer (7), the actuator drive (8) and so on, characterized by the fact that the microcomputer (7) is arranged to emit a reset signal (_{Sb}) to the actuator drive (8) when a signal (sJ indicating the off position of the main engine-switch (13) is present, that a response synchro (9) is allocated to the actuator (3) and is connected via a signal line (r) to one input of the microcomputer (7), which is set up to emit an output signal (s_{c}) indicating the zero position of the actuator (2), and that the battery voltage (U_{b}) is continuously applied to the power supply unit (6), whose output voltage or output voltages can be switched on and off as a function of the voltages at two control inputs (x, y), wherein the output voltage or output voltages can be switched on at the first controlinput (x) when a signal (_{Sd}) indicating the on position of the main engine-switch (13) is present, and can be switched off at the second control-input (y) when a signal (s_{c}) indicating the zero position of the actuator (3) is present.

2. Arrangement as in Claim 1, with a hydraulically, pneumatically or electrically-operated shut-off device for throttling-back the engine in an emergency, especially for interrupting the fuel supply, characterised by the fact that the emergency shut-off device (4) can be actuated when a signal (g) indicating the off position of the main engine-switch (13) or an emergency signal (s_{f}) emitted by the microcomputer (7) is present, and the microcomputer (7) connected to the signal line of a rotary-speed transmitter (9) is set up to transmit a reset signal (_{Sb}) to the actuator drive (8) when a signal (sₙ) indicating the zero rotational speed of the engine (1) is present.

## Revendications

1. Dispositif de commande et de régulation de la course de réglage du levier de commande de l'alimentation en carburant d'un moteur à combustion interne à injection de carburant, en fonction de paramètres de fonctionnement tels que la vitesse de rotation, la pression d'alimentation, la position de la pédale d'accélérateur, etc... qui sont déterminés au moyen de capteurs de mesure, les conducteurs (li) des signaux de ces capteurs étant reliés aux entrées d'un micro-ordinateur (7), et un organe (3) de réglage, notamment un moteur pas à pas, qui agit sur la tige de réglage (2) par l'intermédiaire d'un circuit pilote (8), étant relié à la sortie de ce micro-ordinateur (7) ainsi qu'à un circuit (6) d'alimentation en courant de ce dernier, à ce circuit pilote, etc., dispositif caractérisé en ce que le micro-ordinateur (7) est agencé de manière à délivrer un signal (_{Sb}) de rappel au circuit pilote (8) lorsqu'apparaît un signal (sa) indiquant la position de coupure de l'interrupteur général (13) du moteur ; en ce qu'un répétiteur (9) coopère avec l'organe (3) de réglage et est relié, par un conducteur (r) de signalisation, à une entrée de micro-ordinateur (7), lequel est agencé de façon à délivrer un signal de sortie (s_{c}) indiquant la position de repos de cet organe (3) de réglage ; et en ce que le circuit (6) d'alimentation en courant est constamment porté à la tension (U_{B}) de la batterie, et sa ou ses tensions de sortie peuvent être appliquées ou non, en fonction de leurs valeurs, à deux entrées (x, y) de commande, cette ou ces tensions de sortie étant appliquée(s) à la première entrée (x) en présence d'un signal (s_{d}) indiquant la position de fermeture de l'interrupteur général (13), et être appliquée(s) à la seconde entrée (y) en présence d'un signal (s_{c}) indiquant la position de repos de l'organe (3) de réglage.

2. Dispositif de commande selon la revendication 1, comportant un dispositif d'arrêt d'urgence, actionnable par voie hydraulique, pneumatique ou électrique et destiné à arrêter le moteur, notamment à couper son alimentation en carburant, dispositif de commande caractérisé en ce que le dispositif (4) d'arrêt d'urgence peut être mis en action quand apparaît un signal (g) indiquant la position d'ouverture de l'interrupteur général (13) ou un signal d'urgence (sₜ) délivré par le micro-ordinateur (7), ce micro-ordinateur (7), relié au conducteur de signalisation d'un tachymètre (10), étant agencé de façon à délivrer le signal (s_{b}) de remise au repos au circuit pilote (8) de l'organe de réglage quand apparaît un signal (sₙ) indiquant que la vitesse du moteur (1) est nulle.
